# EUROPÄISCHE PATENTSCHRIFT

(11) **EP 1 348 809 B1**
(45) Veröffentlichungstag und Bekanntmachung des Hinweises auf die Patenterteilung: **28.02.2007**
(21) Anmeldenummer: 03100674.5
(22) Anmeldetag: 18.03.2003
(51) Int. Cl.: D21H 23/24, D21H 25/06

(54) **Auftragsvorrichtung**
Coating apparatus
Appareil de couchage

(30) Priorität: 22.03.2002 DE 10212818
(43) Veröffentlichungstag der Anmeldung: 01.10.2003
(73) Patentinhaber: Voith Patent GmbH, 89522 Heidenheim (DE)
(72) Erfinder: Eichinger, Kurt, 3150, Wilhelmsburg (AT)
(74) Vertreter: Kunze, Klaus

(56) Entgegenhaltungen:
- EP-A- 0 643 167
- WO-A-98/32921
- DE-A- 4 416 399
- DE-A- 4 420 242
- DE-A- 19 954 083

## Beschreibung

Die Erfindung betrifft eine Vorrichtung mit den im Oberbegriff des Anspruches 1 angegebenen Merkmalen.

Eine derartige Vorrichtung ist aus der Praxis des online - Kartonstreichens bekannt.

Bei der bekannten Streichanlage erstreckt sich die Bahnführung und die Anordnung der kontaktlosen Trocknungseinrichtungen über mehrere Maschinenebenen in die Höhe, was mit einem erheblichen Aufwand an Stuhlungsteilen und mit einer hohen statischen Belastung verbunden ist.
Außerdem ist bei dieser Anlage in Maschinenlaufrichtung zuerst die Streichstation zur Behandlung der Bahn - Oberseite mit einem Vorstrich vorgesehen. Danach schließt sich eine zweite Streichstation für den Deckstrich der Oberseite an, der eine dritte Streichstation für die Rückseite der Bahn folgt. Da hierbei aber im Anschluss an das Vorstreichen der Bahn - Oberseite, als zweiter Behandlungsschritt, die Bahn - Rückseite beschichtet bzw. imprägniert wird, ist somit ein enorm langer Bahnlaufweg von der ersten zur dritten und danach zurück zur zweiten Streichstation notwendig. Dieser lange und umständliche Bahnlaufweg kann das sogenannte "runability" (Bahnlaufverhalten) negativ beinträchtigen.

Im Falle eines Bahnabrisses in einer oberen Ebene gestaltet sich die Entfernung der Bahnreste schwierig, was als weiterer Nachteil der bekannten Anordnung anzusehen ist.

Der Erfindung liegt daher die Aufgabe zugrunde, eine Anordnung bzw. Vorrichtung zum mehrfachen Auftragen auf eine Faserstoffbahn, insbesondere Kartonbahn, zu schaffen, die einfacher als bisher aufgebaut und auch bedienerfreundlich ist.

Diese Aufgabe wird durch die im Kennzeichen des Anspruches 1 angegebenen Merkmale gelöst.

Damit steht eine modulare Bauweise zur Verfügung, die gestattet, dass für das Beschichten bzw. Pigmentieren und/ oder Leimen und/oder Imprägnieren der Faserstoffbahn gleich aufgebaute Stationen und Bahnlaufwege pro Bahnseite verwendet werden können.
Ein Vorteil der Erfindung ist, dass eine beliebige Anzahl von Streichstationen modulhaft und problemlos in den Bahnherstellungsprozess integrierbar sind. Dabei ist die Anzahl der Stationen für gewünschte weitere Striche pro Bahnseite vermehrbar oder bei Nichterfordernis auch reduzierbar, ohne dass der bisherige Weg der Faserstoffbahn über Zusatzebenen oder Ausbau von Ebenen verändert werden muss.
Das Gesamtkonzept der Streichpartie kann damit im Wesentlichen unverändert bleiben.

Ein weiterer Vorteil der erfinderischen Lösung besteht darin, dass eine Gewichtsreduzierung infolge der weniger vorhandenen Stuhlungsteile erreichbar ist. Das Anordnung zeichnet sich außerdem durch eine hohe Bedienerfreundlichkeit und vor allem gute "runability" infolge der sehr kurzen Bahnzüge (Bahnlaufwege) aus.

Die Erfindung ist besonders geeignet für die Behandlung einer Kartonbahn mit einem Flächengewicht im Bereich von 150 bis 450 g/m², die aufgrund ihrer Struktur zugschwach ist, weil diese zumeist aus Altpapieranteilen besteht. Deshalb ist eine solche Bahn in der Regel mit einem mehrfachen, nacheinanderfolgenden Auftrag zu versehen.

Vorteilhafte Ausgestaltungsvarianten der Erfindung sind aus den Unteransprüchen entnehmbar.

Nachfolgend soll die Erfindung anhand eines Ausführungsbeispieles näher erläutert werden.

In der Figur ist eine Vorrichtung zum Herstellen einer beidseitig und doppelt gestrichenen Kartonbahn schematisch dargestellt.

Gezeigt sind in der Figur eine Maschine 1 zur Herstellung einer Kartonbahn 2 mit einer aus einer doppelreihigen Zylindergruppe bestehenden Vortrockenpartie l, einer Streichpartie II und einer ebenfalls aus einer doppelreihigen Zylindergruppe bestehenden Nachtrockenpartie III. Die Vor- und Nachtockenpartie weisen eine übliche Bauart auf.

Gemäß der Figur wird im Anschluß an die Vortrocknung l die zu behandelnde Bahn 2 von einer Abrolleinrichtung 3 kommend, über ein System von Leitwalzen 4, von denen in der Figur aus Übersichtlichkeitsgründen nur einige beziffert werden, zur Streichpartie II geleitet.

Die Streichpartie II besteht im gewählten Beispiel aus vier in der Hauptlaufrichtung bzw. Maschinenrichtung L hintereinander angeordneten Streichstationen 5, wobei zwei Stationen pro Bahnseite vorgesehen sind. Dabei sind die Stationen 5.1 und 5.3 für die Behandlung der Rückseite 2a der Kartonbahn 2 und die Stationen 5.2 und 5.4 dagegen für die Oberseite 2b (auch Topseite genannt) vorgesehen.

Die Streichstationen für jeweils eine Bahnseite, also Station 5.1 und 5.3 zur Behandlung der Bahnseite 2a sowie die Station 5.2 und 5.4 zur Behandlung der anderen Bahnseite 2b sind von gleicher Bauart, d. h. gleichen Types.

Man sieht aus der Figur, dass die Stationen 5.1 und 5.3 von der rechten Seite aus vom Bedienpersonal P überwachbar sind und die Stationen 5.2 und 5.4 von der linken Seite aus. Auf dieser Bedien - bzw. Überwachseite befindet sich auch das gewählte Auftragswerk A der Streichstation 5.

Im Beispiel sind alle Streichstationen zum direkten Auftragen des Mediums, wie Streichfarbe, Leim oder Stärke auf die Bahn 2 vorgesehen, wobei die Bahn 2 um eine Stütz- bzw. Gegenwalze W läuft. Der Auftrag des Mediums erfolgt vorzugsweise mit einem Düsenauftragswerk von unten her, so dass das Bedienpersonal P den Beschichtungsprozess gut überwachen kann. Mit einem nicht in der Figur erkennbarem Rakelelement kann das aufgetragene Medium auf das erforderliche Strichgewicht abgerakelt oder gewünschtenfalls nur vergleichmäßigt werden.

Im Beispiel weist die Kartonbahn 2 ein Flächengewicht von ca. 450 g/m² auf.

Ein ausreichend gutes Strichergebnis ist erreichbar, wenn:
- zuerst auf die Oberseite 2b der Bahn 2 mittels Streichstation 5.2 Streichfarbe,
- als zweiten Schritt auf die Rückseite 2a der Bahn 2 mittels Streichstation 5.1 ebenfalls Streichfarbe aufgetragen wird.

Eine weitere Variante ( eine solche ist in der Figur auch dargestellt) kann darin bestehen, dass die genannten Streichstationen 5.1 und 5.2 zum Vorstreichen verwendet werden. Ein Deckstrich erfolgt danach jeweils mit der Streichstation 5.3 für die Rückseite 2a und mit der Streichstation 5.4 für die Oberseite 2b.

In weiterer Variante bzw. je nach Bedarf, ist es auch möglich, mit der Station 5.3 - anstelle Streichfarbe - nur Stärke aufzutragen. Hierbei erfolgt kein Vorstrich mit der Station 5.1.
Diese Variante wird angewendet, um der Bahn beispielweise mehr Festigkeit zu verleihen bzw. ihrer Rollneigung entgegenzuwirken.

Die Bahn 2 läuft bei letzterer Variante von der Vortrockenpartie l kommend, direkt der Streichstation 5.2 zu, wie mit strichpunktierter Linie in der Figur gekennzeichnet ist. Soll aber ein Vorstrich ausgeführt werden, nimmt die Bahn den mit durchgehender Linie bezeichneten Weg zur Station 5.1.

Genauso denkbar ist es, beispielsweise Station 5.2 auszulassen. In diesem Fall kann die Bahn 2 von I aus der Station 5.3 und/oder der Station 5.4 zugeführt werden, ohne dass der Laufweg, der die Bahn zur gewünschten Streichstation bringt, verändert werden muss.

In diesem Zusammenhang ist es sehr wichtig, dass der Bahnlaufweg zu der betreffenden Streichstation in allen beschriebenen Varianten für die jeweilige Bahnseite die gleiche Richtung aufweist. Zum einen ist die Bahn 2 sowohl der Station 5.1 als auch der Station 5.3 in Vorwärtsrichtung (analog Laufrichtung L) und in horizontaler Weise zuführbar und zum anderen ist die Bahn den Stationen 5.2 und 5.4 ebenfalls wieder horizontal, aber hier ein nur kurzes Stück in Rückwärtsrichtung zuführbar.

In jedem Fall ist die modulare, sehr kurze Bahnzüge gewährleistende Bauweise der Streichstationen sehr vorteilhaft.

Aus allen Streichstationen 5, die sich allesamt auf dem Fundament 6 der Herstellungsmaschine befinden, wird die Bahn 2 nach oben zu Heißlufttrocknern, d.h. kontaktlosen Trocknungseinrichtungen zugeführt.

Die kontaktlosen Trocknungseinrichtungen (das sind Einrichtungen 8 und 10) für die Trocknung der auf die jeweilige Bahnseite 2a oder 2b aufgetragenen Schicht sind ebenfalls von gleicher Bauart und befinden sich auf derselben, gemeinsamen Ebene 7, die parallel zum Fundament 6 und oberhalb der Streichstationen 5.1 bis 5.4 verläuft.

Damit besteht die Streichpartie nur aus zwei Hauptebenen, der Ebene 6 (Fundament), auf dem alle Streichstationen 5.1 bis 5.4 (und ggf. noch weitere) angeordnet sind und der Hauptebene 7 für alle kontaktlosen Trockner 8 und 10.

Damit werden im Vergleich zu bekannten Einrichtungen weniger Stuhlungsteile S benötigt, wodurch die statische Belastung der Maschine geringer gehalten werden kann. Im Falle eines Bahnabrisses kann hier das Bedienpersonal P den Abtransport der in der Maschine verbleibenden Kartonreste einfacher als bisher entfernen.

Aus der Figur ist des weiteren entnehmbar, dass der Streichstation 5.1 und auch der Streichstation 5.3 jeweils eine berührungslose Bahnumlenkeinrichtung 8 (das ist eine der oben genannten kontaktlosen Trocknungseinrung), ein sogenannter Airturn, nachgeordnet ist. Der Airturn trocknet gleichzeitig mit seinen Heißluftstrahlen das aufgetragene Streichmedium.

Die mit der Einrichtung 8 nach unten umgelenkte Bahn wird einem gekühlten Zylinder 9 zugeführt, mit dem eine Abkühlung der Bahn auf ca. 50 °C möglich ist, bevor diese erneut auf der einen oder der anderen Bahnseite beschichtet wird.

Wie bereits erwähnt, sind auch den Streichstationen 5.2 und 5.4 kontaktlose Trockner nachgeordnet. Diese Trocknungseinrichtungen 10 sind hierbei im horizontalen Bahnverlauf über der Ebene 7 angeordnet.

Auch diesen Einrichtungen 10 folgt im Bahnlaufweg eine separate Zuggruppe in Form eines gekühlten Zylinders.

Damit die Trocknungsleistung innerhalb der Streichpartie II gesteigert werden kann, ist das Nachrüsten mit weiteren Heißlufttrocknern 10', wie in der Figur mit gestrichelten Linien gezeigt ist, vorteilhaft. Die Trockner 10' sind dabei im ablaufenden Bahnweg zwischen Trockner 10 und Kühlzylinder 9 angeordnet.

Außerdem sind jeder Trocknungseinrichtung 8 und 10 sogenannte IR (Infrarot)-Trockner 11 vorgeschaltet.

Schließlich folgt der letzten Streichstation die Nachtrockenpartie III, die mit einem sogenannten nicht dargestellten Curlcontrol ausrüstbar ist.
Im Anschluss daran kann die Bahn aufgewickelt werden oder auch noch weiteren Behandlungsschritten zur Veredelung zugeführt werden.

Nachzutragen ist, dass als Auftragswerke A für die Behandlung von jeweils einer Bahnseite in Abhängigkeit von der Art der Bahn und dem Auftragsmedium beispielsweise sowohl Short- Dwell-Time- Aggregate (d.h. mit kurzer Einwirkzeit des Mediums, in der Fachsprache als SDTA bezeichnet), als auch Freistrahldüsen (vom Konzern der Anmelderin als JetFlow F vertrieben) infrage kommen können. Auch der Einsatz von als Schöpfwalze ausgebildeten Auftragswalzen , den sogannten Long Dwell Time- Aggregaten (mit langer Einwirkzeit, in der Fachsprache als LDTA bezeichnet) ist denkbar.
Aber auch das Auftragen in indirekter Weise wäre möglich. Hierbei würden die Aggregate A zunächst das Medium auf eine Auftragswalze aufbringen, welche das Medium danach auf die Bahnseite 2a oder 2b überträgt.

### Bezugszeichenliste

- 1: Herstellungsmaschine
- 2: Kartonbahn
- 2a: Rückseite
- 2b: Oberseite
- 3: Abrolleinrichtung
- 4: Leitwalzen
- 5: Streichstation
- 5.1: Streichstation für Rückseite
- 5.2: Streichstation für Oberseite
- 5.3: Streichstation für Rückseite
- 5.4: Streichstation für Oberseite
- 6: Fundament
- 7: Ebene
- 8: Bahnumlenkeinrichtung
- 9: Kühlzylinder
- 10: Trockeneinrichtung
- 1 0': Heißlufttrockner
- 11: IR-Trockner

- I: Vortrockenpartie
- II: Streichpartie
- lll: Nachtrockenpartie

- A: Auftragswerk
- P: Bedienungspersonal
- W: Gegenwalze
- S: Stuhlungsteile

## Patentansprüche

1. Vorrichtung zum mehrfachen Auftragen eines flüssigen bis pastösen Mediums auf eine laufende, vorgetrocknete Kartonbahn, innerhalb einer Maschine zur Herstellung der Kartonbahn, wobei wenigstens zwei, auf einem Fundament (6) der Herstellungsmaschine (1) befindliche Streichstationen (5) zum Beschichten jeder Bahnseite (2a, 2b) vorgesehen sind und jeder Streichstation (5) wenigstens eine kontaktlose Trocknungseinrichtung (8, 10) nachgeordnet ist, wobei
a) die Streichstationen (5) für die Beschichtung jeweils einer Bahnseite (2a, 2b) von gleicher Bauart sind;
b) der Bahnlaufweg zu den betreffenden Streichstationen (5) für die jeweilige Bahnseite (2a, 2b) die gleiche Richtung aufweist;
c) die kontaktlosen Trocknungseinrichtungen (8, 10) für jeweils eine Bahnseite (2a, b) gleich ausgebildet sind;
d) die kontaktlosen Trocknungseinrichtungen (8, 10) für beide Bahnseiten (2a, 2b) sich auf der selben, gemeinsamen Ebene (7) befinden.
**dadurch gekennzeichnet, dass**
e) jeder kontaktlosen Trocknungseinrichtung (8, 10) eine separate Zuggruppe in Form eines gekühlten Zylinders (9) nachgeordnet ist.

2. Vorrichtung nach Anspruch 1, **dadurch gekennzeichnet, dass**
in Maschinenlaufrichtung (L) zuerst eine Streichstation (5.1) für das Auftragen eines Vorstriches auf die Rückseite (2a) der Bahn (2), gefolgt von einer Streichstation (5.2) für das Auftragen des Vorstriches auf die Oberseite (2b) der Bahn (2) angeordnet ist, der sich eine Streichstation (5.3) für einen Deckstrich auf die Rückseite (2a) der Bahn (2) und danach eine Streichstation (5.4) für einen Deckstrich auf die Oberseite (2b) der Bahn anschließt, wobei die Streichstationen (5.1, 5.2, 5.3, 5.4) in der genannten Reihenfolge betreibbar sind.

3. Vorrichtung nach Anspruch 1 und 2, **dadurch gekennzeichnet, dass**
alle Streichstationen (5.1, 5.2, 5.3, 5.4) sich auf dem selben Fundament (6) befinden

4. Vorrichtung nach Anspruch 1 bis 3, **dadurch gekennzeichnet, dass**
alle Streichstationen (5.1, 5.2, 5.3, 5.4)) zum direkten Beschichten der Faserstoffbahn (2) ausgebildet sind.

5. Vorrichtung nach einem oder mehren der vorangehenden Ansprüche, **dadurch gekennzeichnet, dass**
die Streichstationen (5.2, 5.4) für die Oberseite (2b) der Faserstoffbahn (2) zum Auftrag von Streichfarbe mit einem Feststoffgehalt von ca. 60 % vorgesehen sind.

6. Vorrichtung nach einem oder mehren der vorangehenden Ansprüche, **dadurch gekennzeichnet, dass**
die Streichstationen (5.1, 5.3) für die Unterseite (2a) der Faserstoffbahn (2) zum Auftrag von Streichfarbe oder zum Auftrag von Stärke vorgesehen sind.

7. Vorrichtung nach einem oder mehren der vorangehenden Ansprüche, **dadurch gekennzeichnet, dass**
den Streichstationen (5.2, 5.4) für die Oberseite (2b) der Faserstoffbahn (2) jeweils ein IR-Trockner (11) nachgeordnet ist, dem jeweils ein Heißlufttrockner (10) und erforderlichenfalls ein weiterer Heißlufttrockner (10') folgt.

8. Vorrichtung nach einem oder mehren der vorangehenden Ansprüche, **dadurch gekennzeichnet, dass**
den Streichstationen (5.1, 5.3) für die Unterseite (2a) der Faserstoffbahn (2) jeweils ein IR-Trockner (11) nachgeordnet ist, dem jeweils eine kontaktlose Bahnumlenkeinrichtung (Airtum) (8) folgt.

9. Vorrichtung nach einem oder mehreren der vorangehenden Ansprüche, **dadurch gekennzeichnet, dass**
die beidseitig zu beschichtende Faserstoffbahn (2) in annähernd horizontaler Lage den jeweiligen Streichstationen (5.1, 5.2, 5.3, 5.4) zuführbar ist.

10. Vorrichtung nach einem oder mehren der vorangehenden Ansprüche, **dadurch gekennzeichnet, dass**
der letzten Streichstation (5.4) eine Nachtrockenpartie (III) mit einem an sich bekannten Curlcontrol folgt.

## Claims

1. Apparatus for the multiple application of a liquid to pasty medium to a moving, pre-dried board web within a machine for producing the board web, at least two coating stations (5) located on a foundation (6) of the production machine (1) being provided in order to coat each web side (2a, 2b) and at least one non-contact drying device (8, 10) being arranged downstream of each coating station (5),
a) the coating stations (5) for the coating of one web side (2a, 2b) in each case being of the same design;
b) the web running path to the relevant coating stations (5) for the respective web side (2a, 2b) having the same direction;
c) the non-contact drying devices (8, 10) for one web side (2a, b) in each case being constructed identically;
d) the non-contact drying devices (8, 10) for the two web sides (2a, 2b) being located in the same common plane (7),
**characterized in that**
e) a separate pulling group in the form of a cooled cylinder (9) is arranged downstream of each non-contact drying device (8, 10).

2. Apparatus according to Claim 1, **characterized in that**, in the machine running direction (L) there is arranged firstly a coating station (5.1) for the application of a precoat to the rear (2a) of the web (2), followed by a coating station (5.2) for the application of the precoat to the top side (2b) of the web (2), which is followed by a coating station (5.3) for a top coat on the rear (2a) of the web (2) and after that a coating station (5.4) for a top coat on the top side (2b) of the web, it being possible for the coating stations (5.1, 5.2, 5.3, 5.4) to be operated in the aforementioned order.

3. Apparatus according to Claim 1 and 2, **characterized in that** all the coating stations (5.1, 5.2, 5.3, 5.4) are located on the same foundation (6).

4. Apparatus according to Claims 1 to 3, **characterized in that** all the coating stations (5.1, 5.2, 5.3, 5.4) are constructed for the direct coating of the fibrous web (2).

5. Apparatus according to one or more of the preceding claims, **characterized in that** the coating stations (5.2, 5.4) for the top side (2b) of the fibrous web (2) are provided for the application of coating colour with a solids content of about 60%.

6. Apparatus according to one or more of the preceding claims, **characterized in that** the coating stations (5.1, 5.3) for the underside (2a) of the fibrous web (2) are provided for the application of coating colour or for the application of starch.

7. Apparatus according to one or more of the preceding claims, **characterized in that** downstream of the coating stations (5.2, 5.4) for the top side (2b) of the fibrous web (2) in each case there is arranged an IR dryer (11), which in each case is followed by a hot air dryer (10) and, if necessary, a further hot air dryer (10').

8. Apparatus according to one or more of the preceding claims, **characterized in that** downstream of the coating stations (5.1, 5.3) for the underside (2a) of the fibrous web (2) in each case there is arranged an IR dryer (11), which is in each case followed by a non-contact web deflection device (airturn) (8).

9. Apparatus according to one or more of the preceding claims, **characterized in that** the fibrous web (2) to be coated on both sides can be fed to the respective coating stations (5.1, 5.2, 5.3, 5.4) in an approximately horizontal position.

10. Apparatus according to one or more of the preceding claims, **characterized in that** the last coating station (5.4) is followed by an afterdryer section (III) having a curl control system known per se.

## Revendications

1. Dispositif pour l'application multicouche d'un milieu liquide à pâteux sur une bande de carton en mouvement préséchée, à l'intérieur d'une machine de fabrication de la bande de carton, dans lequel au moins deux postes d'enduction (5) se trouvant sur une base (6) de la machine de fabrication (1) sont prévus pour revêtir chaque côté de la bande (2a, 2b) et chaque poste d'enduction (5) étant suivi d'au moins un dispositif de séchage sans contact (8, 10),
a) les postes d'enduction (5) pour le revêtement d'au moins un côté de la bande (2a, 2b) étant de même type;
b) la course d'avance de la bande présentant la même direction par rapport aux postes d'enduction concernés (5) pour chaque côté de la bande (2a, 2b) ;
c) les dispositifs de séchage sans contact (8, 10) pour chaque côté de la bande (2a,b) étant réalisés de manière identique ;
d) les dispositifs de séchage sans contact (8, 10) pour les deux côtés de la bande (2a,b) se trouvant dans le même plan commun (7),
**caractérisé en ce que**
e) chaque dispositif de séchage sans contact (8, 10) est suivi d'un groupe de traction séparé sous forme de cylindre refroidi (9).

2. Dispositif selon la revendication 1, **caractérisé en ce que**, dans la direction d'avance de la machine (L), est d'abord disposé un poste d'enduction (5.1) pour l'application d'un apprêt sur le dos (2a) de la bande (2), suivi d'un poste d'enduction (5.2) pour l'application de l'apprêt sur le côté supérieur (2b) de la bande (2), lequel est suivi par un poste d'enduction (5.3) pour une couche de revêtement sur le dos (2a) de la bande (2) puis d'un poste d'enduction (5.4) pour une couche de revêtement sur le côté supérieur (2b) de la bande, les postes d'enduction (5.1, 5.2, 5.3, 5.4) pouvant être utilisés dans la séquence citée.

3. Dispositif selon la revendication 1 et 2, **caractérisé en ce que** tous les postes d'enduction (5.1, 5.2, 5.3, 5.4) se trouvent sur la même base (6).

4. Dispositif selon les revendications 1 à 3, **caractérisé en ce que** tous les postes d'enduction (5.1, 5.2, 5.3, 5.4) sont réalisés pour l'enduction directe de la bande fibreuse (2).

5. Dispositif selon l'une quelconque ou plusieurs des revendications précédentes, **caractérisé en ce que** les postes d'enduction (5.2, 5.4) pour le côté supérieur (2b) de la bande fibreuse (2) sont prévus pour appliquer une peinture ayant une teneur en matières solides d'environ 60%.

6. Dispositif selon l'une quelconque ou plusieurs des revendications précédentes, **caractérisé en ce que** les postes d'enduction (5.1, 5.3) pour le côté inférieur (2a) de la bande fibreuse (2) sont prévus pour appliquer une peinture ou pour appliquer de l'amidon.

7. Dispositif selon l'une quelconque ou plusieurs des revendications précédentes, **caractérisé en ce que** les postes d'enduction (5.2, 5.4) pour le côté supérieur (2b) de la bande fibreuse (2) sont suivis d'un sécheur à IR (11) qui est lui-même suivi d'un sécheur à air chaud (10) et si nécessaire d'un autre sécheur à air chaud (10').

8. Dispositif selon l'une quelconque ou plusieurs des revendications précédentes, **caractérisé en ce que** les postes d'enduction (5.1, 5.3) pour le côté inférieur (2a) de la bande fibreuse (2) sont suivis d'un sécheur à IR (11) qui est suivi d'un dispositif de déviation de bande sans contact (Airturn) (8) .

9. Dispositif selon l'une quelconque ou plusieurs des revendications précédentes, **caractérisé en ce que** la bande fibreuse (2) à revêtir des deux côtés peut être acheminée dans une position approximativement horizontale des postes d'enduction respectifs (5.1, 5.2, 5.3, 5.4).

10. Dispositif selon l'une quelconque ou plusieurs des revendications précédentes, **caractérisé en ce que** le dernier poste d'enduction (5.4) est suivi d'une section de post-séchage (III) avec un contrôle du gondolage connu en soi.
